# EUROPÄISCHE PATENTANMELDUNG

(11) **EP 0 284 997 A2**
(43) Veröffentlichungstag der Anmeldung: **05.10.1988**
(21) Anmeldenummer: 88104702.1
(22) Anmeldetag: 24.03.1988
(51) Int. Cl.: H01R 13/74, H01B 17/30, H01F 27/04

(54) **Elektrisches Anschlussstück, insbesondere als Stromdurchführung für Kühlanlagen**

(30) Priorität: 31.03.1987 DE 3710144
(71) Anmelder: GMT Novotny GmbH, D-8264 Waldkraiburg (DE)
(72) Erfinder: Probst, Georg, Dipl.-Ing. (FH), D-7340 Geislingen/Steige (DE)
(74) Vertreter: Hiebsch, Gerhard F., Dipl.-Ing.

(57) **Zusammenfassung**

Ein elektrisches Anschlußstück als Stromdurchführung für Kühlanlagen mit einen schüsselartigen Stahlsockelkörper durchsetzenden und an diesem durch einen isolierenden Werkstoff gehaltenen metallischen Leiterstiften soll ohne intensive Vor- bzw. Nachbehandlung hergestellt werden können und darüber hinaus nicht korrosionsgefährdet sein.

Hierzu ist der Sockelkörper (12) aus einem abgeschreckten, austenitischen Stahlband herausgeformt, dessen Legierung i. w. molybdänfrei ist sowie weniger als 0,07 % Kohlenstoff, etwa 18 % Chrom und mehr als 9 % Nickel enthält. Der Nickelgehalt liegt bevorzugt bei etwa 10 %.

## Beschreibung

Die Erfindung betrifft ein elektrisches Anschlußstück, insbesondere als Stromdurchführung für Kühlanlagen, mit einen Sockelkörper durchsetzenden und an diesem durch einen isolierenden Werkstoff gehaltenen metallischen Leiterstiften, wobei letztere mit dem Sockelkörper eine luftdichte Einheit bilden.

Nach DE-OS 23 23 967 ist der Sockelkörper schüsselartig ausgebildet mit einem nach außen gebogenen Montageflansch und besteht beispielsweise aus Stahl. Die Leiterstifte ruhen in einer Dichtung aus dielektrischem Werkstoff, nämlich einer Ipoxyd-Gießmasse, welche in der Art eines den Leiterstift umgebenden Bolzens ausgeformt ist.

Es hat sich nun gezeigt, daß derartige Stahlsockelkörper üblicher Ausgestaltung eine Vielzahl von Arbeitsgängen benötigen, um das einsatzfähige Stadium zu erreichen. Sie müssen vor und nach dem Eingießen des Harzes behandelt werden, was einen erheblichen Kostenaufwand nach sich zieht. Außerdem sind die bisher bekannten Sockelkörper nach kurzem Einsatz korrosionsgefährdet.

Angesichts dieser Gegebenheiten hat sich der Erfinder das Ziel gesetzt, ein Anschlußstück der eingangs erwähnten Art zu schaffen, welches ohne intensive Vor- bzw. Nachbehandlung hergestellt werden kann und darüber hinaus nicht korrosionsgefährdet ist.

Zur Lösung dieser Aufgabe führt, daß der Sockelkörper aus einem abgeschreckten, bei 1000 bis 1100 °C geglühten, austenitischen Stahlband, dessen Legierung i.w. molybdänfrei ist sowie weniger als 0,07 % Kohlenstoff, etwa 18 % Chrom und mehr als 9 % Nickel -- bevorzugt etwa 10 % Ni -- enthält. Der Einsatz dieser Legierung für den Sockelkörper hat außergewöhnlich gute Ergebnisse gebracht und dazu geführt, daß lediglich eine Prüfung des Anschlußstückes nach der Bearbeitung erfolgen muß; im Gegensatz dazu waren bisher bei der Herstellung von Anschlußstücken während des Herstellungsprozesses mehrere Prüfungen erforderlich.

Die Leiterstifte sind mittels einer Glasmasse im Sockelkörper verankert und bestehen aus einem hitzebeständigen Stahldraht mit etwa 0,2 % Kohlenstoff, 1 % Silizium, 25 % Chrom und 4 % Nickel. Diese bevorzugte Werkstoffauswahl führt zusammen mit dem erfindungsgemäßen Sockelkörper zu einem kompakten, völlig luftdichten, korrosionsfreien Anschlußstück.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in:
Fig. 1: eine Schrägsicht auf einen Teil einer Stromdurchführung;
Fig. 2: die gegenüber Fig. 1 vergrößerte Draufsicht auf die Stromdurchführung;
Fig. 3: den Querschnitt durch Fig. 2 nach deren Linie III - III.

Eine Stromdurchführung 10 weist einen schüsselartigen Sockelkörper 12 aus Metall auf. Dessen Schüsselrand 13 ist in seinem Querschnitt zu einer Ringkante 14 eines Durchmessers d von hier 32 mm nach außen gebogen, der Schüsselboden 15 -- mit einem Durchmesser e von hier 26 mm -- mit drei Ausnehmungen 16 eines jeweiligen Durchmesser i von 7 mm versehen. Die Ausnehmungen sind zum Schüsselinneren 18 hin jeweils von einem Bördelrand 20 umgeben.

Der Bördelrand 20 umfaßt eine in die Ausnehmung 16 eingegossene isolierende Glasmasse 22, welche einen zur Längsachse A der Stromdurchführung 10 parallelen Stahlstift 24 eines Durchmessers n von etwa 2 mm hält. Die Länge q der Stahlstifte 24 entspricht etwa jenem Durchmesser e, die Höhe h des Sockelkörpers 12 mißt 9 mm bei einer Wanddicke a des Sockelkörpers 12 von weniger als 1 mm.

Der Sockelkörper 12 ist aus einem abgeschreckten, bei 1000 bis 1100 °C geglühten, stabil-austenitischen Stahlband herausgeformt, dessen Legierung i. w. molybdänfrei ist sowie weniger als 0,07 % Kohlenstoff, etwa 18 % Chrom und mehr als 9 % Nickel enthält. Die Wärmeleitfähigkeit des Werkstoffes bei 20 °C beträgt hier 0,035 cal/cm.s.°C.

Die Stahlsitfte 24 bestehen aus einem Stahldraht mit etwa 0,2 % Kohlenstoff, 1 % Silizium, 25 % Chrom und 4 % Nickel.

## Patentansprüche

1. Elektrisches Anschlußstück, insbesondere als Stromdurchführung für Kühlanlagen, mit einen schüsselartigen Stahlsockelkörper durchsetzenden und an diesem durch einen isolierenden Werstoff gehaltenen metallischen Leiterstiften, wobei letztere mit dem Sockelkörper eine luftdichte Einheit bilden
dadurch gekennzeichnet,
daß der Sockelkörper (12) aus einem abgeschreckten, austenitischen Stahlband herausgeformt ist, dessen Legierung i. w. molybdänfrei ist sowie weniger als 0,07 % Kohlenstoff, etwa 18 % Chrom und mehr als 9 % Nickel enthält.

2. Anschlußstück nach Anspruch 1, gekennzeichnet durch etwa 10 % Nickel.

3. Anschlußstück nach Anspruch 1 oder 2, dadurch gekennzeichnet, daß der Sockelkörper (12) bei etwa 1000 bis 1100 °C geglüht ist und seine Wärmeleitfähigkeit bei 20 °C etwa 0,035 cal/cm.s.°C beträgt.

4.Anschlußstück nach einem der Ansprüche 1 bis 3, dadurch gekennzeichnet, daß die Leiterstifte (24) aus einem Stahldraht mit etwa 0,2 % Kohlenstoff, 1 % Silizium, 25 % Chrom und 4 % Nickel bestehen.

5. Anschlußstück nach einem der Ansprüche 1 bis 4, dadurch gekennzeichnet, daß die Leiterstifte (24) mittels einer Glasmasse (22) im Sockelkörper (12) luftdicht und elektrisch isoliert festgelegt sind.

6. Verwendung einer Stahllegierung nach Anspruch 1 oder 2 für Sockelkörper von Stromdurchführungen.
